# EUROPÄISCHE PATENTSCHRIFT

(11) **EP 0 087 594 B1**
(45) Veröffentlichungstag und Bekanntmachung des Hinweises auf die Patenterteilung: **30.12.1986**
(21) Anmeldenummer: 83100849.5
(22) Anmeldetag: 29.01.1983
(51) Int. Cl.: A47C 5/06, A47C 31/02

(54) **Sessel**
Chair
Chaise

(30) Priorität: 02.03.1982 DE 3207352
(43) Veröffentlichungstag der Anmeldung: 07.09.1983
(73) Patentinhaber: Wilkhahn Wilkening + Hahne GmbH + Co., D-31848 Bad Münder (DE)
(72) Erfinder: Ohl, Herbert, D-6100 Darmstadt 13 (DE)
(74) Vertreter: Peerbooms, Rudolf, Dipl.-Phys.

## Beschreibung

Die Erfindung betrifft einen Sessel mit Sitz und Rückenlehne, von denen mindestens ein Teil aus einem flexiblen Flächengebilde besteht, das an einem Metallrahmen festgespannt ist, der mit einer Längsnut versehen ist, in welche ein längliches Metallteil unter Einfassung des Randes des Flächengebildes eingedrückt ist (US-A-30411-09).

In der Polstersesseltechnik werden heute meist Schaumstoffkörper auf harten Membranen oder gespannten Gurten oder Geweben aufgelegt. Diese Technik führt aber im allgemeinen zu voluminösen, schwergewichtigen Polstersesseln, die oft nur eine schlechte Unterstützung der Körperkontaktflächen bieten und bei denen ein Wärmestau an den Körperkontaktflächen auftritt.

Ferner sind textilbespannte Sitzmöbel ohne Polsterauflage bekannt (z. B. durch die FR-PS-1 027 585, US-PS-3512834 und GB-PS-2 020 1-75), bei denen das Textilmaterial nur eben gespannt ist. Die Befestigung solcher flexibler Flächengebilde stellt bereits Schwierigkeiten dar, wenn die Metallrahmen im wesentlichen nur innerhalb einer Ebene liegen. Die sich dabei ergebenden Sesselformen haben jedoch nur ein sehr einfaches Erscheinungsbild und passen sich an die Körperauflage- und- berührungsflächen nicht an. Die Verankerung des Textilmaterials am Rahmen ist meist sichtbar, weshalb solche Sitzmöbel auch den ästhetischen Anforderungen wenig entsprechen. Darüber hinaus kommt es oft zu Überbeanspruchung des horizontal vorgespannten Textilmateriales.

Komplexere und körperangepaßtere Sesselformen sind mit als dreidimensionale Raumkurven gebogenen Metallrahmen erreichbar, bei denen es jedoch Schwierigkeiten bereitet, das flexible Flächengebilde stabil zu verankern und gleichzeitig zu verspannen und die Sessel bzw. Rahmenteile miteinander zu verbinden.

Der Erfindung liegt die Aufgabe zugrunde, einen gattungsgemäßen Sessel mit einem höchste Anpassung und Leichtigkeit ausstrahlenden Erscheinungsbild zu schaffen, wobei der Sessel eine mit einem soliden Gebrauchssessel vergleichbare Stabilität aufweisen soll. Darüber hinaus sollen die Körperkontaktflächen des Sessels wärmetechnisch und perspirationsmäßig durchlässig sein, eine optimale statische und dynamisch angepaßte Stützform aufweisen und sollen nur wenige, kleindimensionierte Konstruktionselemente zur Verbindung des textilen Flächengebildes mit dem Metallrahmen erforderlich sein.

Zur Lösung dieser Aufgabe ist erfindungsgemäß vorgesehen, daß die Wände der Längsnut an den Metallrahmen mit Widerhaken bildenden Hinterschneidungen versehen sind und daß das Metallteil aus Quetschmetall besteht, welches zusammen mit dem eingefaßten Rand des Flächengebildes bis in die Hinterschneidungen gepreßt ist. Der Metallrahmen besteht dabei vorzugsweise aus extrudiertem Stangenmaterial, oder Strangpreßprofilen, z. B. aus Hartaluminium. Als Quetschmetall wird vornehmlich ein weicher metallischer Draht, z. B. ein Weich-Aluminiumdraht verwendet. Das Flächengebilde kann gewebe- oder netzartig sein, wobei vorzugsweise ein netzartiges Flächengebilde aus geflochtenen, gewirkten oder gewebten, mono- oder multifilen Kunststoffäden verwendet wird.

Wie umfangreiche Erprobungen ergeben haben, kann mit solchen metallischen Preß- und Quetschverbindungen eine überaus stabile Einspannung der Flächengebilde an dem Metallrahmen erreicht werden, wobei überraschenderweise das Flächengebilde im Bereich der Quetschverbindungen seine Stabilität voll beibehält. Dies zeigt sich insbesondere bei netzartigen Flächengebilden, durch deren Maschen hindurch das Quetschmetall bis in die Hinterschneidungen der rahmenseitigen Nut gedrückt wird, wonach die Netzfäden wie eine Armierung im Quetschmetall eingebettet und verankert sind.

Gemäß einem weiteren Merkmal der Erfindung verlaufen die Nutwände winklig zum benachbarten Bereich des Flächengebildes. Vorzugsweise liegt die Nut an der dem Benutzer zugewandten Oberseite des Metallrahmens und ist eine weitere Nut am Metallrahmen in einem Winkelabstand von mehr als 90° unterhalb des Flächengebildes vorgesehen. In diesen beiden Nuten ist ein C-förmiger, den Rahmen außen umspannender Polsterstreifen befestigt. Durch einen solchen Polsterstreifen ist die Befestigungsstelle des flexiblen Flächengebildes optisch verdeckt.

In weiterer Ausgestaltung der Erfindung kann vorgesehen werden, daß die Metallrahmen von Sitz und Rückenlehne - bezogen auf den Benutzer - auf den beiden Seiten des Sessels konvex und im vorderen und rückwärtigen Bereich konkav gekrümmt sind. Durch die Festspannung des textilen Flächengebildes mittels eines Quetschmetalls innerhalb einer Nut des aus Stangenmaterial oder Strangpreßprofilen bestehenden Metallrahmens können die Stangen bzw. Strangpreßprofile auf dem größten Teil ihrer Umfangsfläche von den Befestigungsmitteln und dem Flächengebilde frei gehalten werden. Dies erlaubt es, die Metallrahmen von Sitz und Rückenlehne mittels klein dimensionierter Konstruktionselemente miteinander zu verbinden, wozu in weiterer Ausgestaltung der Erfindung vorgesehen wird, daß die Metallrahmen von Sitz und Rückenlehne mit parallel zueinander verlaufenden Abschnitten in einen bogenförmigen, im Querschnitt etwa C-förmigen Klammerstück liegen, in welchem sie durch eine zwischen die Abschnitte eingedrückte, bogenförmige Schließleiste in die Halbrundungen des C-Profiles eingespannt sind, und daß an dem Klammerstück längsmittig ein unter den Sitz gerichtetes und nach unten gebogenes Tragrohr befestigt ist, welches mit einem konischen unteren Ende auf einem kegeligen oberen Ende eines Steckbolzens aufsitzt, der an einem Sesselfuß befestigt ist. Auf diese Weise wird eine schraublose, sehr unauffällig wirkende, jedoch äußerst stabile Verbindung von Sitz und Rückenlehne erreicht. Durch Wahl unterschiedlich langer Steckbolzen kann dabei die Sitzhöhe bequem bestimmt werden.

In dem fußseitigen Rohrstutzen ist zweckmäßigerweise ein Axialdruck-Kugellager angeordnet, auf welchem der Steckbolzen aufsitzt, so daß der Sessel um eine vertikale Achse drehbar ist.

Schließlich können der Erfindung zufolge dem Sessel noch zwei Armlehnen zugeordnet sein, welche aus einem Bogenstück bestehen, das mit seinem mittigen Abschnitt etwa parallel zu den parallelen Metallrahmenabschnitten verläuft und an der Rückseite eine Nut aufweist, mit welcher das Bogenstück auf die Schließleiste stramm aufgedrückt ist. Auf diese Weise sind auch die Armlehnen durch schraubenlose Verbindung stabil am Sessel befestigt.

Weitere Merkmale und Abwandlungsmöglichkeiten des Sessels sind in der nachfolgenden Figurenbeschreibung und in den Unteransprüchen angegeben.

Durch die Erfindung ist insgesamt ein Sessel hohen Gebrauchswertes erreicht, der sich durch eine Vielzahl von Vorteilen auszeichnet. Zum einen ist er optisch weitgehend transparent, so daß er eine gute Integration in Raumgestaltungen ermöglicht. Der Polsterungseffekt ist mit sehr geringem Volumen erreicht, z. B. mit einem nur einen Millimeter starkem Netz. Ferner sind die Körperkontaktflächen des Sessels für einen Wärmefluß und Wärmeaustausch zwischen Körper und Umgebung und für eine Dampfdiffusion (Perspiration) an die Atmosphäre durchlässig, was gerade für ein langes Sitzen beim Arbeiten u. s. w. von großer Bedeutung ist.

Der Sessel bietet eine sehr hohe Anpassung der Kontaktflächen an den Körper bei primärer Sitzhaltung und eine weitestgehende, automatische Anpassung der Kontaktflächen für sekundäre, wechselnde Sitzhaltungen, wie diese sich beispielsweise bei Arbeiten ändern. Die Anpassung an den Körper wird hierbei nicht durch Materialelastizität bzw. Materialkompression bewirkt, sondern durch eine Netzmaterialverformung ohne Längendehnungen, so daß eine flexible. wechselnde Anpassung bei gleichbleibend hoher Abstützung der Körperkontaktflächen erreicht wird.

Die Verbindungsbereiche der Hauptsesselteile sind unsichtbar, bei gleichzeitig aber homogener Lastverteilung. Durch die gekrümmte Fußanbindung werden nur eine minimale Anzahl von Konstruktionselementen benötigt. Durch das gekrümmte Bein wird in Verbindung mit einem flachen Plattenfußteller ein großer freier Fußraum erreicht.

Ferner zeichnet sich die Gesamtkonstruktion des Sessels durch eine gute Elastizität aus, die erreicht ist durch eine ringförmige Ondulierung der Fußplatte, durch die gekrümmte Fußausbildung, durch Auskragung der Sitzrahmenfläche, durch die Verbindung der Rahmenteile mittels einer elastischen Schließleiste und durch eine formänderungsfähige Netzbespannung ohne Längendehnung.

Die Erfindung wird im folgenden anhand der Zeichnung näher erläutert, in der zeigen :
Figur 1 ein Ausführungsbeispiel eines Sessels nach der Erfindung,
Figur 2 ein weiteres Ausführungsbeispiel, bei welchem der Sessel mit Armlehnen versehen ist,
Figur 3 einen Schnitt durch den Rahmen von Sitz bzw. Rückenlehne des Sessels nach den Figuren 1 oder 2,
Figur 4 in vergrößerter Schnittdarstellung eine Skizze zur Veranschaulichung der Verankerung der Sesselbespannung am Metallrahmen,
Figur 5 einen Vertikalschnitt durch die rückwärtige Verbindungsstelle von Rückenlehne, Armlehne, Sitz und Tragrohr des Sessels,
Figur 6 einen Sesselfuß,
Figur 7 eine Höhenverstelleinrichtung am Sesselfuß,
Figuren 8 und 9 je eine abgewandelte Ausführungsform eines Sesselfußes,
Figur 10 zeigt eine zur Verkeilung von Sitz-und Rückenlehnenrahmen verwendete Schließleiste zusammen mit einem Abdeckstreifen,
Figuren 11 und b veranschaulichen eine abgewandelte Ausführungsform der Armlehnen,
Figur 12 zeigt eine abgewandelte Ausführungsform des Untergestelles des Sessels,
Figur 13 zeigt einen Steckbolzen für eine starre, nichtdrehbare Ausführung des Untergestelles,
Figur 14 zeigt im Vertikalschnitt eine abgewandelte Ausführungsform für die Verbindungsstelle von Sitz- und Rückenlehnenrahmen mit dem Tragrohr,
Figur 15 zeigt einen Horizontalschnitt zur Ausführungsform nach Figur 14,
Figur 16 zeigt eine weitere abgewandelte Ausführungsform der Verbindungsstelle zwischen Sitzrahmen und Rückenlehnenrahmen einerseits und dem Tragrohr andrerseits und
Figur 17 zeigt eine Draufsicht zu Figur 16.

Bei den Sesseln nach den Figuren 1 und 2 bestehen der Sitz 1 und die Rückenlehne 2 jeweils aus einem Metallrahmen 3, 4, die mit einem textilen Flächengebilde 5, 6 bespannt sind und aus einem die beiden Metallrahmen 3 und 4 zusammenhaltenden, bogenförmigen Klammerstück 7. An dem im Querschnitt etwa C-förmigen Klammerstück 7 ist mittig ein unter den Sitz 3 gerichtetes und nach unten hin abgebogenes Tragrohr 8 befestigt, z. B. festgeschweißt, welches über eine Steckverbindung auf einem an einer Fußplatte 9 vorgesehenen Rohrstutzen 10 abgestützt ist. Der Sessel nach Figur 2 besitzt ferner Armlehnen 11, die aus einem einzigen, gebogenen Stück bestehen, das mit seinem mittleren Abschnitt im Bereich des Klammerstückes 7 am Sessel befestigt ist.

Figur 3 zeigt einen Schnitt durch den Metallrahmen 3 des Sitzes. Der Metallrahmen 3 besteht aus extrudiertem, hartem Aluminiumstangenmaterial, welches zu einem geschlossenen Ring gebogen ist. Dabei ist der Rahmen an den Seiten des Sessels konvex nach oben und in der Längsmitte des Stuhles vorne und hinten konkav nach unten durchgebogen, so daß das eingespannte Flächengebilde eine zwei gegenläufige Krümmungen aufweisende Gewölbefläche bildet. An der Oberseite ist der Aluminium-Rahmen 3 mit einer Längsnut 12 versehen, deren Seitenwände mit Widerhaken bildenden Hinterschneidungen 13 versehen sind. In diese Nut 12 ist ein Weichaluminiumdraht 14 unter Einfassung des Randbereiches des textilen Flächengebildes 5 stramm eingedrückt. In Figur 3 sind in etwa die Verhältnisse veranschaulicht, die sich bei Verwendung eines dichten, gewebten Tuches als flexiblen Flächengebildes 5 ergeben, das in die Hinterschneidungen 13 hineingedrückt wird.

Eine noch strammere Einspannung ergibt sich bei Verwendung eines Netzes 5' aus z. B. zerreißfesten Kunststoffäden als textiles Flächengebilde. Beim Einpressen dringt das Quetschmetall 15 durch die Maschen des Netzes 5' hindurch bis in die Hinterschneidungen 13 hinein, wonach der Randbereich des Netzes 5' in Quetschmetall 15 eingebettet ist und der vom Quetschmetall 15 gebildete Körper formschlüssig in den Hinterschneidungen 13 verankert ist. Am Rückenlehnenrahmen 4 ist das Flächengebilde 6 in der gleichen, anhand der Figur 3 und 4 beschriebenen Weise befestigt.

Figur 5 zeigt in vergrößerter Darstellung den rückwärtigen Knotenbereich des Sessels, an weichem Rückenlehne 2, Armlehne 11, Sitz 1 und Tragrohr 8 miteinander verbunden sind. Die Metallrahmen 3, 4 weisen in ihrem hinteren, bzw. unteren Bereich parallele Längsabschnitte 16, 17 auf, die durch das bogenförmige Klammerstück 7 hindurch verlaufen, das einen Querschnitt von etwa der Form « 3 oder « C aufweist. Die Abschnitte 16, 17 liegen jeweils eng und passend in der oberen bzw. unteren halbrunden Aufnahme 18, 19 des « 3 »-Profiles bzw. « C »-Profils und sind durch eine dazwischengetriebene elastische Schließleiste 20 stramm im Klammerstück 7 festgespannt, wobei zwischen der Schließleiste 20 und den Rohrabschnitten 16, 17 zwischengefügte Streifen 21, 22 Schutz gegen ein Abscheren oder eine sonstige Beschädigung der textilen Flächengebilde 5, 6 bieten.

Die Armlehne 11 besitzt an ihrem mittleren, ebenfalls parallel zu den Abschnitten 16, 17 verlaufenden Bereich 23 rückwärtig eine Nut 24, mit der die Armlehne 11 auf den aus dem Profil der Klammer 7 herausragenden Rand der Keilleiste 20 aufgepreßt ist.

. Figur 6 zeigt in vergrößerter Darstellung die Fußplatte 9 mit daran befestigtem Rohrstutzen 10. In dem Rohrstutzen liegt unten ein Axialdruck- kugellager 25, auf dem ein in dem Rohrstutzen 10 eingesteckter Bolzen 26 sitzt, der mit einem oberen, kegeligen Ende 27 in das Tragrohr 8 greift, welches an seinem unteren Ende eine konische Aufnahme 28 für den Steckbolzen besitzt.

Wie aus Figur 3 ferner noch ersichtlich ist, ist der Metallrahmen 3 - und der Metallrahmen 4 - noch mit einer weiteren Nut 29 versehen, die in einem Winkelabstand von etwas mehr als 90° von der Nut 12 entfernt unterhalb des Sitzes liegt. In diese Nut 29 und in die Nut 12 sind die Enden eines insgesamt etwa C-förmigen Polsterstreifens 30 eingeklemmt, welcher die Befestigungsstelle des Flächengebildes 5 am Metallrahmen und den Metallrahmen selbst optisch abdeckt.

Bei dem Bolzen 26 mit oberem konischen Ende 27 nach den Figuren 6 und 7 handelt es sich um das Gehäuse einer sogenannten Gasfeder 31 mit einem oben vorstehenden Ventilstößel 31a, welcher mittels eines am Tragrohr 8 angelenkten Betätigungs-Doppelhebels 32 und eines im Tragrohr 8 verschieblich gelagerten Druckübertragungsliedes 33 zur Sitzhöhenverstellung niedergedrückt werden kann. Die Kolbenstange 31 b der Gasfeder 31 stützt sich auf dem Drehlager 25 ab.

Wie aus Figur 8 ersichtlich ist, sitzt das die Gasfeder 31 abstützende Axialdruckkugellager 25 zweckmäßigerweise auf einer Schraube 34 auf, die in ein bodenseitiges Gewindeloch 35 der Fußplatte 36 eingeschraubt ist. Diese Schraube 34 erlaubt somit eine Höhenverstellung der Gasfeder 31 innerhalb des Rohrstutzens 10 und somit die Berücksichtigung von Fertigungstoleranzen im Bereich des Spaltes zwischen Rohrstutzen 10 und Tragrohr 8.

Während bei den Ausführungsbeispielen nach den Figuren 6 und 8 die Fußplatte 9 bzw. 36 unmittelbar an den Rohrstutzen 10 angegossen ist, zeigt Figur 9 eine Ausführungsform, bei weicher der Teller 37 mit einer konischen Aufnahme 38 gegossen ist, in die ein mit einem entsprechenden kegeligen Fußende 39 versehener Rohrstutzen 40 eingedrückt ist.

Figur 10 zeigt eine Draufsicht auf die an der Knotenstelle nach Figur 5 verwendete bogenförmige Schließleiste 20, die an ihren Enden auf der konvexen Seite mit Aussparungen 41 versehen ist. Bei Sesseln, die keine Armlehnen 11 aufweisen (vergleiche Figur 1), wird die Schließleiste 20 an ihrem vorderen Rand mittels eines bogenförmigen Streifens 42 abgedeckt, der federnd auf die Schließleiste 20 aufgeschnappt wird, wobei seine hakenförmigen Enden 43 in die Aussparungen 41 eingreifen.

Figur 11a und b veranschaulichen eine abgewandelte Ausführungsform der Armlehnen 44, 45. Die beiden Armlehnen, die jeweils aus einem mit Kunststoff zu umschäumenden Drahtbügel 46 bestehen, sind über ein Rohrstück 47 miteinander verbunden, an welches eine Schließleiste 48 unmittelbar angeschweißt ist. Die Armlehne nach den Figuren 11 und 11b wird anstelle der in Figur 5 gezeigten Armlehne 11 und der dort gezeigten Schließleiste 20 verwendet.

Figur 12 zeigt eine weitere Ausführungsform für das Untergestell des Sessels. Die Fußplatte 49 ist hier längs ihres Randes mit mehreren Gleitfüßen 50 aus Kunststoff versehen, die mit einem Steckzapfen 59 in entsprechende Aufnahmelöcher der Fußplatte 49 gesteckt sind. Die Fußplatte ist wiederum in ihrem Zentrum mit einer konischen Öffnung 52 versehen, in die das untere, kegelig sich verjüngende Ende eines Rohrstutzens 53 eingesteckt ist. In dem Rohrstutzen ist wiederum ein Axialkugellager 54 angeordnet, auf dem ein Steckbolzen 55 aufsitzt, der drehbar im Rohrstutzen 53 gelagert ist. Zur Erhöhung der Gleitfähigkeit ist der Rohrstutzen 53 mit einer den mittleren, zylinderischen Abschnitt des Steckbolzens 55 umschließenden Gleithülse 56 ausgekleidet. Auf das obere kegelige bzw. kegelstumpfförmige Ende des Steckbolzens 55 ist das gebogene Tragrohr 57 aufgesteckt, das an das Klammerstück 7 angeschweißt ist, wobei noch eine Verst ärkungsplatte 58 zwischen Klammerstück 7 und der Unterseite des Tragrohres vorgesehen ist. Bei der Ausführungsform nach Figur 12 liegt ein massiver Steckbolzen 55 vor, so daß eine Höhenverstellung des Sitzes hier nicht möglich ist.

Figur 13 zeigt einen Steckbolzen 59, der anstelle des Steckbolzens 55 nach Figur 12 und anstelle des dortigen Rohrstutzens 53 verwendbar ist und das einzige Verbindungsstück zwischen Fußplatte 49 und dem Tragrohr 57 darstellt. Der Steckbolzen 59 setzt sich verdrehungsfest in der Fußplatte und im Tragrohr fest, so daß in einem solchen Falle ein starrer, nicht drehbarer Sessel vorliegt.

Die Figuren 14 und 15 veranschaulichen eine Ausführungsform der Verbindungsstelle zwischen Tragrohr 60 und Sitzrahmen 61 und Rückenlehnenrahmen 62, bei der ein massives Knotenstück 63 vorgesehen ist, das eine konische Aufnahmeöffnung für das obere, sich etwas kegelig verjüngende Ende 64 des Tragrohres 60 aufweist. Das Knotenstück 63 untergreift mit einem Bogen 65 das Klammerstück 66. Bevor das Tragrohr 60 in das Knotenstück 63 eingesteckt wird, ist zunächst das Knotenstück mittels zwei Schrauben 67 an dem unteren Bogen 68 des Klammerstückes festgeschraubt, wobei die Schrauben zur Erhöhung der Festigkeit den Metallrahmen 61 des Sitzes durchdringen.

Bei der in den Figuren 16 und 17 gezeigten abgewandelten Ausführungsform der Verbindungsstelle zwischen Tragrohr 69 und den Metallrahmen 70. 71 von Sitz und Rückenlehne ist wiederum ein massives Knotenstück 72 vorgesehen, das mit einem Bogen 73 die untere Hälfte des Klammerstückes 74 umschließt. Das Knotenstück 72, das Klammerstück 74 und der Metallrahmen 70 des Sitzes sind mit hintereinanderliegenden Durchgangslöchern versehen, in welche ein stabiler Stift 75 eingepreßt ist, der das Knotenstück am Klammerstück hält. Das Tragrohr 69 ist wiederum mit einem kegeligen Ende 76 in eine konische Öffnung des Knotenstückes 72 eingedrückt. Durch einen keilförmigen Querstift 77, der sich mit einer Schrägfläche 78 auf der dem Klammerstück 74 abgewandten Seite an einer im Tragrohr festgeklemmten Kugel oder Zylinder 79 abstützt, ist das Tragrohr besonders stramm und sicher am Knotenstück gehalten.

## Patentansprüche

1. Sessel mit Sitz (1) und Rückenlehne (2), von denen mindestens ein Teil aus einem flexiblen Flächengebilde besteht, das an einem Metallrahmen (3, 4) festgespannt ist, der mit einer Längsnut (12) versehen ist, in welche ein längliches Metallteil (15) unter Einfassung des Randes des Flächengebildes eingedrückt ist, dadurch gekennzeichnet, daß die Wände der Längsnut (12) an dem Metallrahmen (3, 4) mit Widerhaken bildenden Hinterschneidungen (13) versehen sind und daß das Metallteil aus Quetschmetall (15) besteht, welches zusammen mit dem eingefaßten Rand des Flächengebildes (5) bis in die Hinterschneidungen (13) gepreßt ist.

2. Sessel nach Anspruch 1, dadurch gekennzeichnet, daß die Metallrahmen (3, 4) massiv sind und aus extrudiertem Stangenmaterial oder Strangpreßprofilen, z. B. aus Hartaluminium, bestehen und das Quetschmetall (15) aus weichem metallischen Draht, z. B. Weichaluminiumdraht besteht.

3. Sessel nach den Ansprüchen 1 oder 2, dadurch gekennzeichnet, daß das Flächengebilde (5) gewebe- oder netzartig ist und aus monofilen oder multifilen Kunststoffäden gewirkt, gewebt oder geflochten ist.

4. Sessel nach den Ansprüchen 1, 2 oder 3, dadurch gekennzeichnet, daß die Wände der Längsnut (12) winklig zum angrenzenden Bereich des Flächengebildes (5) verlaufen, daß die Längsnut (12) an der dem Benutzer zugewandten Seite des Metallrahmens (3, 4) liegt, daß eine weitere Nut (29) am Metallrahmen vorgesehen ist, die unterhalb des Flächengebildes liegt, und daß in den beiden Nuten (12, 29) ein den Metallrahmen außen umspannender Polsterstreifen (30) befestigt ist.

5. Sessel nach Anspruch 1, dadurch gekennzeichnet, daß die Metallrahmen (3, 4) von Sitz (1) und Rückenlehne (2) - bezogen auf einen Benutzer - an den beiden Seiten des Sessels konvex und am vorderen und rückwärtigen Bereich konkav gekrümmt sind.

6. Sessel nach Anspruch 1, dadurch gekennzeichnet, daß die Metallrahmen (3, 4) von Sitz (1) und Rückenlehne (2) mit parallel zueinander verlaufenden Abschnitten (16, 17) in einem bogenförmigen, im Querschnitt etwa C-förmigen Klammerstück (7) liegen, in welchem sie durch eine zwischen die Abschnitte (16, 17) eingedrückte, bogenförmige Schließleiste (20, 48) in die Halbrundungen des C-Profiles (7) eingespannt sind, und daß an dem Klammerstück (7) längsmittig ein unter den Sitz gerichtetes und nach unten gebogenes Tragrohr (8) befestigt ist, welches mit einem konischen unteren Ende auf einem kegeligen oberen Ende eines Steckbolzens (26) aufsitzt, der an einem Sesselfuß (9) befestigt ist.

7. Sessel nach Anspruch 6, dadurch gekennzeichnet, daß am Sesselfuß (9) ein Rohrstutzen (10) befestigt ist, in dem der Steckbolzen (26) eingesetzt ist, und daß unten im Rohrstutzen (10) ein Drehlager (25) angeordnet ist, auf welchem der Steckbolzen (26) drehbar abgestützt ist.

8. Sessel nach Anspruch 7, dadurch gekennzeichnet, daß der Rohrstutzen (10) am unteren Ende sich kegelig verjüngt und in ein konisches Aufnahmeloch des Sesselfußes (9) eingesteckt ist.

9. Sessel nach Anspruch 8, dadurch gekennzeichnet, daß der Steckbolzen (55) in seinem mittlerem Bereich von einer Gleithülse (56) umschlossen ist, die den mittleren, zylinderischen Teil des Rohrstutzens (53) auskleidet.

10. Sessel nach Anspruch 6, dadurch gekennzeichnet, daß der Sesselfuß (9) als Tellerfuß (49) .ausgebildet ist, der an seinem Rand mit einer Mehrzahl von Gleitfüßen (50) versehen ist.

11. Sessel nach Anspruch 7, dadurch gekennzeichnet, daß als Steckbolzen (26) eine Gasfeder (31) vorgesehen ist, deren Zylinder im Rohrstutzen (10) drehbar gelagert ist und mit einem kegeligen oberen Ende (27) in den Konus (28) des Tragrohres (8) gesteckt ist und deren Kolbenstange (31 b) sich auf dem Drehlager (25) abstützt.

12. Sessel nach Anspruch 6, dadurch gekennzeichnet, daß dem Sessel zwei Armlehnen (11) zugeordnet sind, welche über einen mittigen Abschnitt (23) miteinander verbunden sind, der etwa parallel zu den parallelen Metallrahmenabschnitten (16, 17) von Sitz und Rückenlehne verläuft und an der Schließleiste (20) befestigt ist.

13. Sessel nach Anspruch 6, dadurch gekennzeichnet, daß die Schließleiste (48) an den mittigen Abschnitt (Rohrstück 47) der Armlehnen (44, 45) angeschweißt oder in eine Nut (24) des mittigen Abschnittes (23) eingesteckt ist.

14. Sessel nach Anspruch 6, dadurch gekennzeichnet, daß der Schließleiste (20) eine Abdeckleiste (42) zugeordnet ist, welche anstelle der Armlehnen (11) an der Schließleiste (20) befestigbar ist.

15. Sessel nach Anspruch 6, dadurch gekennzeichnet, daß das Tragrohr (60, 69) an seinem oberen Ende an einem massiven Knotenstück (63, 72) befestigt ist, welches an das Klammerstück (66, 74) und den Rahmen (61, 70) des Sitzes durch Schrauben (67) oder mindestens einen Stift (75) befestigt ist, wobei die Schrauben (67) bzw. der mindestens eine Stift (75) den Sitzrahmen (61, 70) und jeweils zweimal das C-förmige Klammerstück (66, 74) durchsetzen.

16. Sessel.nach Anspruch 15, dadurch gekennzeichnet, daß das Tragrohr (60, 69) mit einem oberen kegeligen Ende in ein konisches Loch des Knotenstückes (63. 72) eingesteckt ist.

## Claims

1. Easy-chair with seat (1) and backrest (2) of which at least one part consists of a flexible, flat structure which is tightened firmly to a metal frame (3, 4) which is provided with a longitudinal groove (12) into which a longitudinal metal part (15) is pressed while enclosing the edge of the flat structure, characterized in that the walls of the longitudinal groove (12) at the metal frame (3, 4) are provided with barbs forming undercuts (13) and in that the metal part consists of crushed metal (15) which together with the framed edge of the flat structure (5) is pressed right into the undercuts (13).

2. Easy-chair as in claim 1, characterized in that the metal frames (3, 4) are solid and consist of extruded rod material or extrusion profiles, for example of hard aluminum, and the crushed metal (15) consists of a soft metallic wire, for example, soft aluminum wire.

3. Easy-chair as in claims 1 or 2, characterized in that the flat structure (5) is like a fabric or net and is knitted, woven or braided of monofillic or multifillic synthetic substance threads.

4. Easy-chair as in claims 1, 2 or 3, characterized in that the walls of the longitudinal groove (12) run angularly in relation to the adjacent area of the flat structure (5), in that the longitudinal groove (12) lies at the side of the metal frame (3, 4) facing the user, in that an additional groove (29) is provided at the metal frame which groove lies below the flat structure and in that in the two grooves (12, 29) a padding strip (30) has been attached surrounding the metal frame on the outside.

5. Easy-chair as in claim 1, characterized in that the metal frames (3, 4) of the seat (1) and the backrest (2) - in relation to the user-are curved in a convex manner at the two sides of the chair and in a concave manner at the front and rear area.

6. Easy-chair as in claim 1, characterized in that the metal frames (3, 4) of the seat (1) and backrest (2) lie with sections (16, 17) running in parallel to one another in a clamping piece (7) approximately C-shaped in its cross section in which clamping piece they are tightened by an archshaped closing strip (20,48) pressed between the sections (16, 17) into the half curvatures of the C-profile (7) and in that on the clamping piece (7) longitudinally in the middle, a carrying pipe (8) directed below the seat and bent downwards has been attached which rests with a coneshaped. lower end on a tapered upper end of a plug bolt (26) which is attached to the foot (9) of a chair.

7. Easy-chair as in claim 6, characterized in that a pipe socket (10) is attached to the foot of the easy-chair (9) in which socket the plug bolt (26) is inserted and in that below in the pipe socket (10), a pivot bearing (25) has been disposed on which the plug bolt (26) is supported rotatably.

8. Easy-chair as in claim 7, characterized in that the pipe socket (10) narrows down in a tapering manner and is inserted in a conical receiving hole of the foot (9) of the easy-chair.

9. Easy-chair as in claim 8, characterized in that the plug bolt (55) is surrounded in its middle area by a sliding casing (56) which lines the middle cylindrical part of the pipe socket (53).

10. Easy-chair as in claim 6, characterized in that the foot the easy-chair (9) is developed as a plate foot (49) which at its edge is provided with a number of sliding feet (50).

11. Easy-chair as in claim 7, characterized in that a pneumatic spring (31) is provided as a plug bolt (26). the cylinder of which is mounted rotatably in the pipe socket (10) and is plugged with one tapering upper end (27) into the cone (28) of the carrying pipe (8) and the piston rod of which (31 b) is supported on the pivot bearing (25).

12. Easy-chair as in claim 6, characterized in that two armrests (11) are assigned. to the chair, which armrests are connected with one another by way of a central section (23) which runs approximately in parallel to the parallel metal frame sections (16, 17) of the seat and the backrest and is attached on the closing strip (20).

13. Easy-chair as in claim 6, characterized in that the closing strip (48) is welded onto the central section (pipe piece 47) of the armrests (44, 45) or is plugged into a groove (24) of the central section (23).

14. Easy-chair as in claim 6, characterized in that a cover strip (42) is assigned to the closing strip (20) which cover strip may be attached at the closing strip (20) instead of the armrests (11).

15. Easy-chair as in claim 6, characterized in that the carrier pipe (60, 69) is attached at its upper end to a solid, knotted piece (63, 72) which is attached to the clamping piece (66, 74) and the frame (61, 70) of the seat by means of screws (67) or at least by means of one peg (75), whereby the screws (67) or at least the one peg (75) penetrate the frame of the seat (61, 70) and always twice the C-shaped clamping piece (66, 74).

16. Easy-chair as in claim 15, characterized in that the carrying pipe (60, 69) is plugged with an upper tapered end into a conic hole of the knotted piece (63, 72).

## Revendications

1. Siège à assise (1) et dossier (2), dont au moins une partie est constituée par un élément en nappe, flexible, qui est tendu sur un bâti métallique (3, 4) muni d'une rainure longitudinale (12) dans laquelle une partie métallique (15) est enfoncée en sertissant le bord de l'élément en nappe, caractérisé par le fait que les parois de la rainure longitudinale (12) présentent, sur le bâti métallique (3, 4), des contre-dépouilles (13) formant des crochets et la partie métallique est constituée par un métal écrasable (15) qui est refoulé, avec le bord serti de l'élément en nappe (5), jusque dans les contre-dépouilles (13).

2. Siège selon la revendication 1, caractérisé par le fait que les bâtis métalliques (3, 4) sont massifs et constitués par de la matière en barre ou des profilés extrudés, par exemple en aluminium dur, et le métal écrasable (15) est constitué par du fil métallique mou, par exemple du fil d'aluminium mou.

3. Siège selon les revendications 1 ou 2, caractérisé par le fait que l'élément en nappe (5) est du type tissé ou réticulé et fabriqué, à partir de monofilaments ou polyfilaments plastiques, par tissage, tricotage ou tressage.

4. Siège selon les revendications 1, 2 ou 3, caractérisé par le fait que les parois de la rainure longitudinale (12) font un certain angle par rapport à la zone contiguë de l'élément en nappe (5), que la rainure longitudinale (12) est située sur le côté du bâti métallique (3, 4) tourné vers l'utilisateur, qu'il est prévu sur le bâti métallique une deuxième rainure (29) qui est située au-dessous de l'élément en nappe, et que, dans les deux rainures (12, 29), est fixée une bande de rembourrage (30) entourant extérieurement le bâti métallique.

5. Siège selon la revendication 1, caractérisé par le fait que les bâtis métalliques (3, 4) de l'assise (1) et du dossier (2) présentent, par rapport à un utilisateur, une courbure convexe des deux côtés du siège, et une courbure concave aux zones avant et arrière.

6. Siège selon la revendication 1, caractérisé par le fait que les bâtis métalliques (3, 4) de l'assise (1) et du dossier (2) sont situés, par des sections (16, 17) parallèles l'une à l'autre, dans une pièce d'agrafage (7) de section sensiblement en forme de C, dans les parties semi-circulaires de laquelle ils sont coincés par une languette de serrage (20, 48) en arc, enfoncée entre les sections (16, 17), et que, sur la pièce d'agrafage (7), est fixé, centré longitudinalement, un tube porteur (8) pointé sous l'assise et courbé vers le bas, qui repose, par une extrémité conique, sur une extrémité supérieure conique d'un boulon-fiche (26), fixé à un pied de siège (9).

7. Siège selon la revendication 6, caractérisé par le fait qu'au pied de siège (9) est fixé un raccord tubulaire (10) dans lequel est inséré le boulon-fiche (26) et, en bas, dans le raccord tubulaire (10), est disposé un coussinet de pivotement (25) sur lequel repose, tournant, le boulon-fiche (26).

8. Siège selon la revendication 7, caractérisé par le fait que le raccord tubulaire (10) se rétrécit coniquement à son extrémité inférieure et est enfoncé dans un trou de logement conique du pied de siège (9).

9. Siège selon la revendication 8, caractérisé par le fait que le boulon-fiche (55) est entouré, dans sa zone médiane, par un fourreau (56) qui revêt la partie cylindrique centrale du raccord tubulaire (53).

10. Siège selon la revendication 6, caractérisé par le fait que le pied de siège (9) est sous forme de pied-assiette (49) muni sur son bord d'une pluralité de pieds de glissement (50).

11. Siège selon la revendication 7, caractérisé par le fait que, comme boulon-fiche (26), est prévu un ressort pneumatique (31) dont le cylindre est monté tournant dans le raccord tubulaire (10) et est enfoncé, par une extrémité supérieure conique (27), dans le cône (28) du tube support (8) et dont la tige de piston (31 b) repose sur le coussinet (25).

12. Siège selon la revendication 6, caractérisé par le fait qu'au siège sont associés deux appuis-bras (11) qui sont reliés entre eux par une section centrale (23) qui s'étend à peu près parallèlement aux sections de bâti métallique (16, 17) parallèles de l'assise et du dossier et qui est fixée à la languette de serrage (20).

13. Siège selon la revendication 6, caractérisé par le fait que la languette de serrage (48) est soudée sur la section centrale (pièce tubulaire 47) des appuis-bras (44, 45) ou est insérée dans une rainure (24) de la section centrale (23).

14. Siège selon la revendication 6, caractérisé par le fait qu'à la languette de serrage (20) est associée une baguette de recouvrement (42) qui, à la place des appuis-bras (11 ), peut être fixée à la languette de serrage (20).

15. Siège selon la revendication 6, caractérisé par le fait que le tube porteur (60, 69) est fixé, par son extrémité supérieure, à une pièce nodale (63, 72) massive, qui est fixée à la pièce d'agrafage (66, 74) et au bâti (61, 70) de l'assise par des boulons (67) ou au moins une cheville (75), les boulons (67) ou la (ou les) cheville(s) (75) traversant le bâti d'assise (61, 70) et deux fois la pièce d'agrafage en C (66, 74).

16. Siège selon la revendication 15, caractérisé par le fait que le tube support (60, 69) est enfiché par une extrémité conique supérieure dans un trou conique de la pièce nodale (63, 72).
